# EUROPÄISCHE PATENTSCHRIFT

(11) **EP 0 661 227 B1**
(45) Veröffentlichungstag und Bekanntmachung des Hinweises auf die Patenterteilung: **01.04.1998**
(21) Anmeldenummer: 94120169.1
(22) Anmeldetag: 20.12.1994
(51) Int. Cl.: B65H 45/28, B65H 45/16

(54) **Räderfalzapparat**
Flying tuck folding device
Plieuse à lames engageantes

(30) Priorität: 24.12.1993 DE 4344620
(43) Veröffentlichungstag der Anmeldung: 05.07.1995
(73) Patentinhaber: KOENIG & BAUER-ALBERT AKTIENGESELLSCHAFT, 97080 Würzburg (DE)
(72) Erfinder: Michalik, Horst Bernhard, D-97204 Höchberg (DE); Weschenfelder, Otto Theodor, D-97082 Würzburg (DE)

(56) Entgegenhaltungen:
- EP-A- 0 023 630
- EP-A- 0 267 457
- DE-A- 4 017 645
- GB-A- 1 229 563
- GB-A- 1 333 866
- US-A- 3 038 719

## Beschreibung

Die Erfindung betrifft einen Räderfalzapparat für eine Rollenrotationsdruckmaschine entsprechend dem Oberbegriff des Patentanspruches 1.

Durch die US-PS 30 38 719 ist ein Räderfalzapparat für Doppel- und Sammelproduktion mit einer 3/2 Falztrommel sowie einem in der Falztrommel exzentrisch umlaufenden Falzmesserträger und einem gegen die Falztrommel schneidenden 2/2 Schneidzylinder bekannt geworden. Die auf der hohlen Falztrommel wirkenden hohen Schnittkräfte können dort zu Ermüdungsbrüchen führen. Nachteilig hierbei ist weiterhin, daß bei hoher Drehzahl der Falztrommel auch ein hoher Bedarf an Verschleißteilen besteht. Infolge einer großen, an der Falztrommel wirkenden Zentrifugalkraft werden die Signaturen an die die Zylinder umgebenden Papierleiteinrichtungen gedrückt, was zu einem Abschmieren der Signaturen führen kann. Infolge der Bremswirkung der Signaturen an den Papierleiteinrichtungen können die Punkturen in den Signaturen auch eine Rißbildung verursachen.

Weiterhin ist es nachteilig, daß mit diesem Räderfalzapparat keine gehefteten Tabloidprodukte hergestellt werden können.

Der Erfindung liegt die Aufgabe zugrunde, einen Räderfalzapparat für Doppel- und Sammelproduktion zu schaffen, mittels welchem bei hoher Produktionsgeschwindigkeit auch dicke Signaturen beschädigungsfrei geschnitten werden können.

Erfindungsgemäß geschieht dies durch die Merkmale des kennzeichnenden Teils des Patentanspruches 1.

Durch die Erfindung werden insbesondere folgende Vorteile erzielt: Dadurch, daß als Gegenschneidzylinder ein massiver Gegenschneidleistenzylinder bzw. Sammelzylinder eingesetzt wird, werden die hohen Schneidkräfte des Schneidzylinders ermüdungsfrei aufgenommen. Infolge des großen Umfanges des Gegenschneidleistenzylinders werden auch bei Sammelproduktion große Zentrifugalkräfte und somit ein Abschmieren der Signaturen vermieden. Durch die Ausbildung der Falztrommel mit einem Falzmesserträger, dessen Rotationsachse außerhalb des Rotationszentrums der Falztrommel liegt, ist es möglich, an die Falztrommel ein Heftwerk anzukuppeln, womit ein Heften der Signaturen vor dem Falzen insbesondere bei Tabloidproduktion ermöglicht wird.

Die Erfindung wird nachfolgend an einem Ausführungsbeispiel näher erläutert. Die zugehörigen Zeichnungen zeigen in der einzigen Figur
eine schematische Seitenansicht eines erfindungsgemäßen Räderfalzapparates ohne Seitengestell.

Der Räderfalzapparat nach der Erfindung besteht aus einem im Gegenuhrzeigersinn drehenden massiven 5/2 Gegenschneidleistenzylinder 1 bzw. Sammelzylinder mit fünf bekannten steuerbaren Punktursätzen 2, 3, 4, 5, 6 sowie ebenfalls fünf bekannten Gegenschneidleisten 8, 9, 10, 11, 12. Dem 5/2 Gegenschneidleistenzylinder 1 ist auf der linken Seite ein im Uhrzeigersinn drehender massiver 2/2 Schneidzylinder 14 mit zwei sich am Umfang diametral gegenüberliegenden Schneidmessern 16, 17 zugeordnet. Unterhalb des Gegenschneidleistenzylinders 1 ist eine bekannte hohle 3/2 Falztrommel 18 mit drei bekannten steuerbaren Punktursätzen 20, 21, 22 seitengestellfest gelagert. Im Hohlkörper der Falztrommel 18 ist ein rotierender Falzmesserträger 23 mit zwei nicht abkuppelbaren, sich am Umfang um 180° gegenüberliegenden Falzmessern 25, 26 angeordnet. Eine Rotationsachse 27 des Falzmesserträgers 23 ist außerhalb einer Rotationsachse 28 der Falztrommel 18 angeordnet. Der Falzmesserträger 23 wird im Verhältnis 3:2 zur Falztrommel 18 angetrieben. Bei einer Umdrehung des Falzmesserträgers 23 wickelt sich jeweils ein Stirnzahnrad des Falzmessers 25, 26 so auf einem feststehenden Sonnenrad ab, daß jeweils ein Falzmesser 25, 26 drei Ausschläge um jeweils 120° versetzt aufgezwungen bekommt. Dadurch finden jeweils zwei Ausschläge des Falzmessers 25, 26 innerhalb der Falztrommel 18 statt und ein dritter Ausschlag stößt die querzufalzenden Signaturen bei Doppelproduktion in einen Walzenspalt zwischen zwei Falzwalzen 30, 31, die am Mantel der Falztrommel 18 unterhalb der Rotationsachse 28 angeordnet sind. Bei Sammelproduktion wird nur jedes zweite vorbeilaufende Exemplar in die Falzwalzen 30, 31 gestoßen. Auf dem Mantel der Falztrommel 18 befinden sich noch drei Gruppen von jeweils um 120° zueinander versetzten Heftklammerschließern 32, 33, 34, welche mit einem bekannten, sich rechts neben der Falztrommel 18 befindlichen, abkuppelbaren Heftwerk 36 zusammenarbeiten. Damit können die Produkte im Falz mit zwei Heftklammern bestückt werden.

Unterhalb der Falzwalzen 30, 31 ist ein Schaufelrad 37 mit Fächern seitengestellfest gelagert, aus welchen die gefalzten Produkte mittels einer umlaufenden endlosen Ausstreifertaktkette 38 auf einem Ausleger 39 abgelegt werden. Vor dem Einlauf des Papierstranges in den Gegenschneidleistenzylinder 1 bzw. Sammelzylinder und den Schneidzylinder 14 ist eine aus zwei Zugwalzen 41, 42 bestehende Zugwalzengruppe seitengestellfest angeordnet.

Die Funktion ist wie folgt: Ein durch die Zugwalzen 41, 42 einlaufender, nicht dargestellter Papierbahnstrang wird von einem der Punktursätze 2 bis 6 durchstoßen. Dabei kann eine zwischen den Zugwalzen 41, 42 und dem zwischen dem Gegenschneidleistenzylinder 1 und dem Schneidzylinder 14 gebildeten Einlaufzwickel eine Walze 43 seitengestellfest gelagert sein, die ein Ausweichen des Papierbahnstranges verhindert. Durch das Zusammenwirken einer der im Gegenschneidleistenzylinder 1 angeordneten Gegenschneidleisten 8 bis 12 mit einem der im Schneidzylinder 14 befindlichen Schneidmessern 16, 17 wird der einlaufende Papierbahnstrang zu Signaturen geschnitten. Diese Signaturen werden von den Punktursätzen 2 bis 6 auf dem Gegenschneidleistenzylinder 1 gehalten. Bei Sammelproduktion werden die Halterungen der Schneidmesser 16, 17 um einen bestimmten Betrag, z. B. 1,5 mm zur Zylindermitte versetzt eingebaut, so daß die erste Sektion der Signaturen dabei 3 mm kürzer und die zweite Sektion der Signaturen 3 mm länger geschnitten ist. Infolge dieser unterschiedlichen Schnittlängen wird ein Nachschneiden der ersten Sektion der Signaturen verhindert. Der Gegenschneidleistenzylinder 1 bzw. Sammelzylinder sowie die Falztrommel 18 sind teilweise von Papierleiteinrichtungen 44 umgeben, welche z. B. aus Stäben bestehen können, die der Mantelfläche des Gegenschneidleistenzylinders 1 bzw. Sammelzylinder angepaßt sind. Der Anfang des einlaufenden Papierbahnstranges, welcher nicht durch einen der Punktursätze 2 bis 6 erfaßt ist, wird mittels einer nach dem Auslaufzwickel von Gegenschneidleistenzylinder 1 und Schneidzylinder 14 am Umfang des Gegenschneidleistenzylinders 1 angeordneten Weiche 46 ausgeschleust. Diese Weiche 46 schließt bei einer bestimmten Maschinendrehzahl, z. B. > 5000 U/h von einer gestrichelt dargestellten Position in eine mit Vollinien dargestellte Position. Die Weiche 46 kann aus einer durch einen vom Arbeitszylinder abschwenkbaren Teil einer Papierleiteinrichtung 44 bestehen.

Bei Sammelproduktion wird die erste Sektion der Signaturen mittels der Punktursätze 2 bis 6 um den Gegenschneidleistenzylinder 1 geführt. Beim zweiten Durchlauf wird die zweite Sektion der Signaturen von denselben Punktursätzen 2 bis 6 aufgenommen und kurz vor dem Trennen des Papierbahnstranges durch die Punktursätze 20 bis 22 von der Falztrommel 18 übernommen. Bei Doppelproduktion wird der einlaufende Papierbahnstrang von den Punktursätzen 2 bis 6 des Gegenschneidleistenzylinders 1 übernommen und kurz vor dem Trennen des Papierbahnstranges durch die auf der Falztrommel 18 angordneten Punktursätze 20 bis 22 übernommen. Die Signaturen können in Querfalzrichtung mittels des angekuppelten Heftwerkes 36 mit jeweils zwei Heftklammern versehen werden und in bekannter Weise zwischen den Falzwalzen 30, 31 gefalzt und über das Schaufelrad 37 und die Ausstreifertaktkette 38 dem Ausleger 39 übergeben werden.

Zwischen dem Heftwerk 36 und der nachfolgenden Falzwalze 31 ist in der Produktleiteinrichtung 44 eine auf die Manteloberfläche der Falztrommel 18 gerichtete Produktkontrolleinrichtung 47 gestellfest angeordnet. Diese Produktkontrolleinrichtung 47 besteht aus einer Fotozelle, welche in Abhängigkeit zur Produktionsart die Anwesenheit eines Falzproduktes feststellt und bei Abwesenheit des Falzproduktes einen Maschinenstop herbeiführt. Es ist auch möglich, statt des 5/2 Gegenschneidleistenzylinders 1 bzw. Sammelzylinders einen 7/2 Gegenschneidleistenzylinder oder einen 3/2 Gegenschneidleistenzylinder 1 bzw. Sammelzylinder einzusetzen (n + 1 und ungeradzahlig). Das Heftwerk 36 kann zwei-, drei- oder halbfeldrig ausgebildet sein.

### Teileliste

- 1: Gegenschneidleistenzylinder
- 2: Punktursatz (1)
- 3: Punktursatz (1)
- 4: Punktursatz (1)
- 5: Punktursatz (1)
- 6: Punktursatz (1)
- 7: -
- 8: Gegenschneidleiste (1)
- 9: Gegenschneidleiste (1)
- 10: Gegenschneidleiste (1)
- 11: Gegenschneidleiste (1)
- 12: Gegenschneidleiste (1)
- 13: -
- 14: Schneidzylinder
- 15: -
- 16: Schneidmesser (14)
- 17: Schneidmesser (14)
- 18: Falztrommel
- 19: -
- 20: Punktursatz, gesteuert (18)
- 21: Punktursatz, gesteuert (18)
- 22: Punktursatz, gesteuert (18)
- 23: Falzmesserträger (18)
- 24: -
- 25: Falzmesser
- 26: Falzmesser
- 27: Rotationsachse (23)
- 28: Rotationsachse (18)
- 29: -
- 30: Falzwalze
- 31: Falzwalze
- 32: Heftklammerschließer (18)
- 33: Heftklammerschließer (18)
- 34: Heftklammerschließer (18)
- 35: -
- 36: Heftwerk
- 37: Schaufelrad
- 38: Ausstreifertaktkette
- 39: Ausleger
- 40: -
- 41: Zugwalze
- 42: Zugwalze
- 43: Walze
- 44: Papierleiteinrichtung
- 45: -
- 46: Weiche
- 47: Produktkontrolleinrichtung
- 48: -
- 49: -
- 50: -

## Patentansprüche

1. Räderfalzapparat in einer Rollenrotationsdruckmaschine für Sammel- und Doppelproduktion mit einem zweifeldrigen Schneidzylinder (14) und einer dreifeldrigen Falztrommel (18) mit einem darin umlaufenden zweifeldrigen Falzmesserträger (23), dessen Rotationsachse (27) exzentrisch zur Rotationsachse (28) der Falztrommel (18) angeordnet ist, dadurch gekennzeichnet, daß der zweifeldrige Schneidzylinder (14) gegen einen fünffeldrigen Gegenschneidleisten- und Sammelzylinder (1) arbeitend angeordnet ist, daß dem Gegenschneidleistenzylinder (1) die dreifeldrige Falztrommel (18) unmittelbar zugeordnet ist.

2. Räderfalzapparat nach Patentanspruch 1, dadurch gekennzeichnet, daß vor einem Einlaufzwickel zwischen dem Gegenschneidleistenzylinder (1) und dem Schneidzylinder (14) eine gestellfeste Walze (43) angeordnet ist.

3. Räderfalzapparat nach den Patentansprüchen 1 und 2, dadurch gekennzeichnet, daß nach einem Auslaufzwickel zwischen dem Gegenschneidleistenzylinder (1) und dem Schneidzylinder (14) am Umfang des Gegenschneidleistenzylinders (1) eine Weiche (46) zum Ausschleusen von Papierbahnen angeordnet ist.

4. Räderfalzapparat nach den Patentansprüchen 1 bis 3, dadurch gekennzeichnet, daß der dreifeldrigen Falztrommel (18) ein Heftwerk (36) zugeordnet ist.

5. Räderfalzapparat nach den Patentansprüchen 1 bis 4, dadurch gekennzeichnet, daß zwischen dem Heftwerk (36) und einer nachfolgenden Falzwalze (31) eine auf die Manteloberfläche der Falztrommel (18) gerichtete Produktkontrolleinrichtung (47) gestellfest angeordnet ist.

## Claims

1. Cylinder folding apparatus in a web-fed rotary printing machine for collect-run and double production having a two-section cutting cylinder (14) and a three-section folding drum (18) with a two-section folding blade carrier (23) rotating therein, the axis of rotation (27) of which is arranged eccentrically with respect to the axis of rotation (28) of the folding drum (18), characterised in that the two-section cutting cylinder (14) is arranged in such a way as to work against a five-section counter cutting strip and collecting cylinder (1), in that the three-section folding drum (18) is directly associated with the counter cutting strip cylinder (1).

2. Cylinder folding apparatus according to Claim 1, characterised in that a roller (43) fixed to the frame is arranged upstream of an entry area between the counter cutting strip cylinder (1) and the cutting cylinder (14).

3. Cylinder folding apparatus according to Claims 1 and 2, characterised in that a diverter (46) for discharging paper webs is arranged at the periphery of the counter cutting strip cylinder (1) downstream of an exit area between the counter cutting strip cylinder (1) and the cutting cylinder (14).

4. Cylinder folding apparatus according to Claims 1 to 3, characterised in that a stapling mechanism (36) is associated with the three-section folding drum (18).

5. Cylinder folding apparatus according to Claims 1 to 4, characterised in that a product-monitoring device (47) directed towards the lateral surface of the folding drum (18) is arranged in such a way as to be fixed to the frame between the stapling mechanism (36) and a following folding roller (31).

## Revendications

1. Plieuse à lames engageantes dans une presse rotative à bobines, pour double tirage et accumulation, avec un cylindre de coupe (14) à deux champs et avec un cylindre plieur (18) à trois champs comprenant un support de plioirs (23) à deux champs, qui tourne à l'intérieur du cylindre plieur et dont l'axe de rotation (27) est agencé excentré par rapport à l'axe de rotation (28) du cylindre plieur (18), caractérisée en ce que le cylindre de coupe (14) à deux champs est agencé de manière à travailler contre un cylindre à barres de contre-coupe et cylindre d'accumulation (1) à cinq champs et le cylindre plieur (18) à trois champs est agencé directement contre le cylindre à barres de contre-coupe (1).

2. Plieuse à lames engageantes selon la revendication 1, caractérisée en ce qu'un rouleau (43) solidaire du bâti est agencé avant un angle d'entrée entre le cylindre à barres de contre-coupe (1) et le cylindre de coupe (14).

3. Plieuse à lames engageantes selon les revendications 1 et 2, caractérisée en ce qu'un dispositif séparateur (46) destiné à évacuer des bandes de papier est agencé à la périphérie du cylindre à barres de contre-coupe (1) après un angle de sortie entre le cylindre à barres de contre-coupe (1) et le cylindre de coupe (14).

4. Plieuse à lames engageantes selon les revendications 1 à 3, caractérisée en ce qu'une agrafeuse (36) est associée au cylindre plieur (18) à trois champs.

5. Plieuse à lames engageantes selon les revendications 1 à 4, caractérisée en ce qu'un dispositif de contrôle de production (47), dirigé vers la surface latérale du cylindre plieur (18), est agencé, solidaire du bâti, entre l'agrafeuse (36) et un rouleau plieur (31) suivant.
